# EUROPÄISCHE PATENTSCHRIFT

(11) **EP 0 994 751 B1**
(45) Veröffentlichungstag und Bekanntmachung des Hinweises auf die Patenterteilung: **06.11.2002**
(21) Anmeldenummer: 98939600.7
(22) Anmeldetag: 01.07.1998
(51) Int. Cl.: B02B 5/02, B02B 1/08, B02C 9/04

(54) **VERFAHREN ZUM VERMAHLEN VON KÖRNERFRÜCHTEN SOWIE VORRICHTUNG ZUR DURCHFÜHRUNG DES VERFAHRENS**
METHOD AND DEVICE FOR GRINDING GRAINS
PROCEDE ET DISPOSITIF POUR MOUDRE DES GRAINS

(30) Priorität: 09.07.1997 DE 19729367; 01.08.1997 DE 19733424
(43) Veröffentlichungstag der Anmeldung: 26.04.2000
(73) Patentinhaber: MASCHINEN- UND MÜHLENBAU WITTENBERG GmbH, D-06876 Lutherstadt Wittenberg (DE)
(72) Erfinder: GRAF, Dieter Otto, 35633 Lahnau-Dorlar (DE)
(74) Vertreter: Grünecker, Kinkeldey, Stockmair & Schwanhäusser Anwaltssozietät
(86) Internationale Anmeldenummer: EP9804074
(87) Internationale Veröffentlichungsnummer: WO99002267

(56) Entgegenhaltungen:
- WO-A-92/10296
- GB-A- 2 195 268
- US-A- 2 221 802

## Beschreibung

Die Erfindung betrifft ein Verfahren zum Vermahlen von Körnerfrüchten sowie eine Vorrichtung zur Durchführung des Verfahrens (Flachmahlverfahren) gemäß dem Oberbegriff der Ansprüche 1 und 15.

Ein derartiges Verfahren ist beispielsweise aus der US 2,221,802 A bekannt.

Zum Stand der Technik gehört weiterhin gemäß der WO 92/10296 ein Flachmahlverfahren (Tiefmüllerei), bei dem bei Weizenkörnern das Endosperm von der Schale getrennt wird. Gemäß diesem Verfahren werden die Weizenkörner zwischen zwei Walzen eines ersten Walzenpaares flachgedrückt. Hierzu sind die Walzen mit einer glatten Oberfläche ausgebildet. Der Spalt ist so gewählt, daß die Weizenkörner flachgedrückt werden.

Die flachgedrückten Weizenkorner werden ohne Zwischensiebung zwei weiteren Walzenpaaren zugeführt. Diese Walzenpaare weisen geriffelte Walzen auf, wobei das erste Walzenpaar ungefähr acht Riffel pro Zentimeter und das zweite Paar ungefähr elf Riffel pro Zentimeter aufweist.

Die Walzen des ersten geriffelten Walzenpaares weisen unterschiedliche Umdrehungsgeschwindigkeiten auf. Ebenso weisen die Walzen des zweiten geriffelten Walzenpaares unterschiedliche Umdrehungsgeschwindigkeiten auf.

Nachdem die Körnerfrüchte diese drei Walzenpaare durchlaufen haben, werden die Mahlprodukte einem Plansichter zugeführt. Kleieanteile werden herausgesiebt und weiteren Zwecken zugeführt. Mehlprodukte werden entweder direkt einer weiteren Verwendung zugeführt oder einem weiteren Walzenstuhl mit zwei Walzenpaaren zugeführt, wobei das erste Walzenpaar geriffelte Walzen aufweist und das zweite Walzenpaar mit Glattwalzen ausgestattet ist.

Das hierbei anfallende Produkt wird wiederum dem Plansichter zugeführt, und die hierbei abgesiebten, das heißt durchfallenden Anteile werden ebenfalls der weiteren Verwendung zugeführt. Die Übergänge werden wiederum dem letzten Walzenstuhl zugeführt.

Mit diesem zum Stand der Technik gehörenden Verfahren wird eine 72- bis 75-%ige Mehlausbeute erreicht.

Das der Erfindung zugrunde liegende technische Problem besteht darin, ein Verfahren und eine Vorrichtung zum Vermahlen von Körnerfrüchten anzugeben, bei dem die Körnerfrüchte schneller zerkleinert werden, und bei dem beim ersten Mahlgang anteilmäßig mehr Mehl erhalten wird, und bei dem die Gesamtmehlausbeute mehr als 75 % beträgt.

Dieses technische Problem wird durch die Merkmale des Anspruches 1 sowie durch die Merkmale des Anspruches 15 gelöst.

Dadurch, daß die Körnerfrüchte nach einer Benetzung mit einer Flüssigkeit einem ersten Walzenpaar zugeführt werden, bei dem durch das Wirken der Scherkräfte die innere Struktur des Endosperms verändert wird, wird eine hohe Gesamtmehlausbeute erhalten, und die Körnerfrüchte werden bei den nachfolgenden Vermahlungen in den nachfolgenden Walzenstühlen schneller zerkleinert. Aus diesem Grunde sind nur wenige Walzenstühle erforderlich.

Darüber hinaus ist die Mehlausbeute nach dem ersten Mahlgang wesentlich größer als bei dem zum Stand der Technik gehörenden Verfahren. Es ist durchaus möglich, nach dem ersten Mahlgang schon einen Anteil von 30 bis 40 % an Mehl zu erhalten. Auch ist die Ausbeute an hellem Mehl wesentlich höher als bei den zum Stand der Technik gehörenden Verfahren.

Zur Mehlgewinnung muß der Mehlkörper (Endosperm) eines Getreidekornes von der Kleie (Schalen und Keime) getrennt werden. Die Getreidekörner werden hierzu mit Wasser benetzt, damit die Schalen aufweichen und anschließend abgeschält werden können.

Dieses Verfahren wird nicht nur bei Getreidekörnern, sondern auch bei anderen Körnerfrüchten angewendet, bei denen die Schale vom Kern getrennt werden soll. Dieses sind beispielsweise Hülsenfrüchte, Reis, Mais, Bohnen, auch Kaffeebohnen, Kakaobohnen und dergleichen mehr.

Deshalb sind unter dem Begriff Körnerfrüchte alle Früchte zu verstehen, welche einen Kern aufweisen und eine den Kern umgebende harte oder weiche Schale oder Haut.

Erfindungsgemäß werden die Körnerfrüchte mit Wasser benetzt, so daß die Schalen die Flüssigkeit aufnehmen und eine gummiartige Konsistenz erhalten. Die Benetzung erfolgt erfindungsgemäß derart, daß die Schalen eine größere Feuchtigkeit aufweisen als das Endosperm. Hierdurch wird erreicht, daß die Scherkräfte nur im Endosperm wirken. Die gummiartige Schale wird durch die Scherkräfte nicht oder kaum angegriffen. Die innere Struktur des Endosperms wird anders aufgeschlossen.

Grundsätzlich weisen Schale und Endosperm einen gewissen Grundgehalt an Feuchtigkeit auf, beispielsweise 13 %. Die Feuchtigkeit in der Schale wird durch das Benetzen mit Flüssigkeit beispielsweise auf 16 % erhöht.

Grundsätzlich funktioniert das erfindungsgemäße Verfahren auch, wenn auch das Endosperm Flüssigkeit aufnimmt. Hauptsache ist, daß die Schale eine größere Feuchtigkeit aufweist als das Endosperm.

Im folgenden wird ein Endosperm, welches nur den Grundgehalt an Feuchtigkeit aufweist und keine oder kaum weitere Flüssigkeit durch die Benetzung aufgenommen hat, als trocken oder annähernd trocken bezeichnet.

Vorteilhaft werden die Körnerfrüchte in einer Benetzungseinrichtung mit der Flüssigkeit benetzt. Die Körnerfrüchte werden hierzu vorzugsweise mit Flüssigkeit vermischt und durch ein Rohr geleitet, welches in Rüttelbewegung versetzt wird. Das Körnerfrüchte-Flüssigkeitsgemisch wird in dem Rohr starken Beschleunigungskräften ausgesetzt. Eine derartige Benetzung ist aus der DE-PS 41 27 290 C2 bekannt.

Durch die Benetzung der Körnerfrüchte mit der Flüssigkeit in der Rütteleinrichtung werden die Körnerfrüchte für den folgenden Mahlvorgang vorbereitet. Durch eine optimal gewählte Abstehzeit wird gewährleistet, daß die Schale der Körnerfrüchte flexibel ist, während das Endosperm trocken oder annähernd trocken bleibt. Dieser sogenannte "Glasübergang" hat die wichtige Funktion, daß die Schale eine maximale Flexibilität aufweist, während das Endosperm trocken bleibt. Je nach Qualität des zu vermahlenden Produktes muß der Glasübergang ermittelt werden und die Bedingungen für die Benetzung und die Abstehzeit auf das zu vermahlende Produkt angepaßt werden.

Durch die Vibration des Körnerfrüchte-Flüssigkeitsgemisches beziehungsweise schon durch die Vibration des Wassers werden die Wassermoleküle verändert, so daß diese leichter die Zellmembran durchdringen und somit eine optimale Benetzung der Körnerfrüchte möglich ist.

Die Körnerfrüchte werden nach der Benetzung einem ersten Walzenpaar zugeführt, bei dem eine Walze vorzugsweise glatt oder annähernd glatt ausgebildet ist, und bei dem die zweite Walze vorzugsweise eine feine Riffelung aufweist. Diese feine Riffelung ist vorzugsweise als sehr feine Riffelung, beispielsweise mit vierzehn Riffeln pro Zentimeter oder mehr ausgebildet. Erfindungsgemäß ist die Riffelung mit einem Drall von plus/minus zwei bis vier Grad gewählt. Es ist aber auch möglich, die Walzen anders auszubilden. Wichtig ist, daß das erste Walzenpaar nahezu ausschließlich nur Druck- und Scherkräfte auf die Körnerfrüchte ausübt, und daß die Körnerfrüchte erst in dem zweiten und den eventuell nachgeschalteten Walzenpaaren vermahlen werden.

Gemäß einer bevorzugten Ausführungsform der Erfindung laufen beide Walzen mit gleicher oder annähernd gleicher Umdrehungsgeschwindigkeit. Es ist denkbar, die Walzen in einem Verhältnis 1:1,05 oder größer laufen zu lassen. Die Scherkräfte auf das Endosperm treten dadurch auf, daß das befeuchtete Korn an der glatten Walze mit der gummiartigen Schale vorbeirutscht, während das Korn von der Walze mit der Riffelung, wie an sich bekannt, transportiert wird. Das bedeutet, daß das Korn von der glatten Walze kaum vorwärtsbewegt wird, während das Korn von der Walze mit der Riffelung gleichzeitig an der der Glattwalze gegenüberliegenden Seite weitertransportiert wird, so daß in dem Korn und insbesondere im Endosperm Scherkräfte auftreten.

Hierbei sind der ersten Walze ein oder mehrere Walzenpaare nachgeordnet, bei denen jede Walze eine Riffelung aufweist, vorzugsweise mit neun bis zwölf Riffeln pro Zentimeter. Bei diesen Walzen weisen die Riffel vorzugsweise eine abgerundete Riffelfläche auf. Zwischen den Riffeln ist der sogenannte "Riffelgrund" ebenfalls abgerundet. Vorzugsweise weisen die Riffelflächen und die Riffelgründe ungefähr die gleiche Abrundung auf.

Durch die Abrundungen der Riffelflächen und der Riffelgründe wird erreicht, daß der Mehlanteil, der beim Vermahlen erhalten wird, deutlich erhöht wird.

Dem zweiten oder einem der nachfolgenden Walzenpaare ist in weiterer Ausgestaltung der Erfindung ein Walzenpaar nachgeordnet, welches als "Egalisierungswalzenpaar" bezeichnet wird. Die Walzen dieses Walzenpaares weisen eine glatte oder annähernd glatte Oberfläche auf. Dieses Walzenpaar hat die Aufgabe, Kleieanteile, welche eine gewölbte Form aufweisen und an denen noch Endosperm haftet, in eine flache Form zu bringen. Hierbei wirkt sich wiederum der Effekt aus, daß die Schale gummiartig durch das vorherige Benetzen ist, während das Endosperm trocken und hart ist. Das Endosperm wird zwischen den Walzen zumindest angeknackt oder sogar schon von der Schale teilgelöst.

Nach dem zweiten oder einem der darauffolgenden Walzenpaare wird das zu vermahlende Gut einem Plansichter zugeführt, wo das erste Mehl schon ausgesiebt wird und der verbleibende Übergang dem nächsten Walzenpaar oder den nächsten Walzenpaaren zugeführt wird.

Nach der Egalisierung der Kleiepartikel werden diese einem weiteren oder mehreren weiteren Walzenpaaren zugeführt. Anschließend kann wieder eine Sichtung erfolgen, wobei Grobkleie oder Feinkleie abgesiebt wird. Die Kleie kann einer Kleieschleuder zugeführt werden, um noch anhaftende Endospermpartikel abzutrennen.

Die Kleie wird dann einer weiteren Verwendung zugeführt.

Nachdem die Körnerfrüchte in der erfindungsgemäßen Vorrichtung vermahlen wurden, erhält man nach einer Absiebung verschiedene Mehlsorten, beispielsweise helles Mehl, mitteldunkles Mehl oder dunkles Mehl. Je nach Einstellung der erfindungsgemäßen Vorrichtung erhält man auch Atta-Mehl oder Vollkornmehl. Atta-Mehl bedeutet, daß eine 90- bis 94-%ige Ausbeute des gesamten Getreidekornes erzielt wird. Vollkornmehl beinhaltet 100 % oder annähernd 100 % des gesamten Getreidekornes. Je nach Einstellung der erfindungsgemäßen Vorrichtung können aber 3 bis 5 % der anfallenden Produkte beim Vermahlvorgang als Dunst oder Grieß abgezogen werden. Diese können beispielsweise einer Grießputzmaschine oder dergleichen zugeführt werden.

Das erfindungsgemäße Verfahren hat den Vorteil, daß es mit einer sehr geringen Anzahl von Walzenstühlen auskommt und gleichzeitig ein sehr hoher Mehlanteil, also höchstmögliche Ausbeuten erzielt werden. Die Ausbeuten hängen von der richtigen Wasserzugabe beim Benetzen und der optimalen Abstehzeit ab. Es ist möglich, mit sehr wenigen Walzenstühlen, das heißt mit einer vereinfachten Mühle und einem kurzen Diagramm, optimale Ausbeuten zu erzielen.

Je nach Führung der Walzen kann dieses zur Flachmüllerei gehörende Verfahren, welches in erster Linie der Mehlherstellung dient, auch als Verfahren verwendet werden, welches in Richtung Halb-Hochmüllerei geht. In diesem Fall erhält man mehr Grieße und Dunste, welche aus dem Diagramm zwischendurch abgesiebt werden können, beispielsweise mit Hilfe von Sichtern oder Grießputzmaschinen oder anderen derartigen Maschinen.

Gemäß einer bevorzugten Ausführungsform der Erfindung wird ein sehr einfaches, rationelles und energiesparendes Verfahren zum Vermahlen von Körnerfrüchten angegeben, und zwar ein Verfahren, bei dem Mehl hergestellt wird.

Vorteil der Erfindung ist, daß die Mahltechnik, bei der Druck- und Scherkräfte auf das Korn wirken, ein vollkommen anderes Aufschließen des Getreidekornes bewirkt. Speziell die Endospermstruktur wird nachweislich, anders als bei den zum Stand der Technik gehörenden Verfahren, zerstört.

Hierdurch werden Aroma- und Geruchsstoffe besser freigelegt, im Gegensatz zu den herkömmlichen Verfahren der Hochmüllerei. Besonders Vollkornmehle zeigen dieses bessere Freilegen der Aroma- und Geruchsstoffe. Bäcker vergleichen die Qualität der mit dem erfindungsgemäßen Verfahren erzeugten Mehle mit den Mehlen von Mahlgangerzeugnissen, das heißt von Erzeugnissen, die auf Stein ermahlen wurden.

Darüber hinaus weisen die Mehle, die nach dem erfindungsgemäßen Verfahren ermahlen wurden, viel bessere Verarbeitungskriterien auf, wie zum Beispiel eine Wasseraufnahmeerhöhung. Das bedeutet, daß eine höhere Teigausbeute für den Verarbeiter des Mehles erzielt wird. Die Wasseraufnahmeerhöhung wird gesteuert durch bestimmte Maßnahmen, beispielsweise durch die Wasserzugabe bei der Benetzung und der Veränderung der Abstehzeit sowie die Veränderung der Walzenführung, der Walzenriffel, des Dralles und der Umdrehungsgeschwindigkeit.

Darüber hinaus verändern sich die Teigeigenschaften. Der Teig erhält mehr Flexibilität, wenn Mehl verwendet wird, welches nach dem erfindungsgemäßen Verfahren gewonnen wird. Dieses wird dadurch erreicht, daß die Randschichten des Endosperms beim ersten Verkleinerungsprozeß freigelegt werden und zum Hauptmehl gelangen.

Weiterer Vorteil des erfindungsgemäßen Verfahrens ist, daß das erfindungsgemäße System höchsten Hygieneansprüchen genügt, da durch das kurze Diagramm nur kurze Transportwege erforderlich sind.

Dadurch, daß nur wenige Walzenstühle gemäß der Erfindung benötigt werden, ist auch nur ein sehr geringer Energiebedarf erforderlich, das heißt, es werden nur sehr wenig Kilowatt pro Tonne und Stunde verbraucht.

Gemäß dem Stand der Technik werden ungefähr 50 Kilowatt pro Tonne und Stunde verbraucht, während gemäß dem erfindungsgemäßen Verfahren bisher schon weniger als 36 Kilowatt pro Stunde und Tonne verbraucht werden.

Darüber hinaus ist die erfindungsgemäße Vorrichtung sehr einfach zu handhaben. Dies ist insbesondere von Vorteil, da die erfindungsgemäße Vorrichtung hauptsächlich in Ländern eingesetzt werden soll, in denen es in erster Linie auf die hohe Ausbeute von Mehl ankommt. Mit dem erfindungsgemäßen Mahlverfahren werden hohe Mehlausbeuten erzielt unter Beibehaltung der hohen Qualität der Endprodukte.

Weiterer Vorteil der Erfindung ist, daß eine einfache Handhabung möglich ist. Darüber hinaus kommt das erfindungsgemäße Verfahren mit einem geringsten Einsatz an Elektronik aus. Es ist sogar möglich, die erfindungsgemäße Vorrichtung im Handbetrieb zu fahren. Es ist aber auch ein vollautomatischer oder halbautomatischer Betrieb möglich.

Die erfindungsgemäße Vorrichtung ist in Modulbauweise aufgebaut, das heißt, der eigentliche Kern der Vorrichtung mit der Benetzungseinheit und den Walzenstühlen kann ergänzt werden mit Sondermaschinen oder einer Reinigungseinheit. Diese Ausrüstung mit weiteren Modulen ist auch nachträglich möglich, so daß die erfindungsgemäße Vorrichtung eine gute Nachrüstbarkeit aufweist.

Weiterer Vorteil der Erfindung ist, daß durch den geringen Materialeinsatz nur wenige Ersatzteile benötigt werden. Darüber hinaus sind gemäß der Erfindung nur drei oder vier unterschiedliche Walzenarten vorgesehen, nämlich Glattwalzen, Walzen mit feinen Riffeln sowie Walzen mit abgerundeten Riffelflächen oder Riffelspiegeln und zwischen den Walzen vorgesehenen Riffelgründen. Aus diesem Grunde ist auch die Ersatzteilbeschaffung einfach.

Die Walzen mit abgetragenen Spiegeln werden vorzugsweise als letztes walzenpaar eingesetzt, um die Abspaltung von Endospermpartikeln von den Kleiepartikeln vorzunehmen. Diese Walzen, die keine oder kaum hervortretende Riffel aufweisen, sondern im wesentlichen Längsvertiefungen, laufen vorzugsweise mit unterschiedlichen Geschwindigkeiten, so daß ein Abscheren der Endospermpartikel von der feinen Kleie erfolgt.

Gemäß einer weiteren bevorzugten Ausführungsform der Erfindung wird vor der Benetzungseinheit eine Reinigungseinheit vorgesehen. Diese Reinigungseinheit übernimmt die Aufgaben einer Vorreinigung, einer Vorreinigung mit Steinauslese, einer Hauptreinigung mit und ohne Steinauslese, eine Hauptreinigung mit und ohne Mutterkornabtrennung, eine ausschließliche Steinauslese oder eine ausschließliche Mutterkornabtrennung.

Diese Reinigungseinheit ist derart ausgebildet, daß mehrere Trennverfahren nach Dichte, Sinkgeschwindigkeit, Masse oder Form ausgeführt werden können. Dieses wird durch eine von einem Ventilator erzeugte Luftdurchströmung mehrerer und verschieden angeordneter Arbeitsflächen erreicht. Die Arbeitsflächen sind vorzugsweise als Lochsiebe oder Spezialsiebe oder als Drahtgewebe unterschiedlicher Maschenweite ausgebildet. Die Arbeitsflächen lassen sich unabhängig voneinander in ihrer Neigung verstellen.

Darüber hinaus ist der Benetzungseinrichtung eine Sonderaufbereitung vor- oder nachgeschaltet. Dieses hat den Vorteil, daß sämtliche Getreidesorten, wie Weizen, Roggen, Gerste, aber auch andere Körnerfrüchte, wie Reis, Mais, Durum, Sorghum, Dinkel, Hirse, Malz und dergleichen vermahlen werden können. Auch dieses ist für die Länder, in denen es auf ein einfaches Mahlverfahren mit einer großen Ausbeute bei gleichzeitiger Flexibilität ankommt, von großer Bedeutung. In diesen Ländern ist es wichtig, an einem Tag Weizen, am nächsten Tag Gerste und am dritten Tage Mais mit ein und derselben Vorrichtung vermahlen zu können.

Bei der kombinierten Vermahlung von verschiedenen Getreidesorten ist es vorteilhaft, Walzenstühle vorzusehen, deren Walzenpaare einzeln angesteuert und angetrieben werden. In diesem Fall ist es möglich, beispielsweise bei der Vermahlung von Hirse nur oder fast nur das obere Walzenpaar, bei der Vermahlung von Weizen nur oder fast nur das untere Walzenpaar und beispielsweise beim Vermahlen von Gerste beide Walzenpaare zum Vermahlen zu verwenden. Dies ist möglich, da die Walzen der Walzenpaare unterschiedliche Riffelungen aufweisen und für verschiedene Getreidesorten oder Körnerfrüchte Walzen mit unterschiedlichen Riffeln eingesetzt werden müssen. Beispielsweise wird Weizen hauptsächlich mit Glattwalzen vermahlen, während Roggen hauptsächlich mit Riffelwalzen vermahlen wird. Durch diese Maßnahme wird das Diagramm der Mühle erheblich verkürzt.

Je nach Produkt wird vorteilhaft eine Sondermaschine vor die eigentliche Vermahlungseinheit geschaltet. Beispielsweise kann für Mais eine Trocken- oder Naßentkeimung vorgesehen sein, während für Gerste oder Hafer eine Schäl-, Scheuer-, Schmirgelschleif- oder Poliermaschine als Sondermaschine vorgesehen ist.

Der Benetzungseinheit ist erfindungsgemäß ein Thermoschrank vor- oder nachgeschaltet. In Ländern mit extremen Temperaturen ist es notwendig, das Getreide vor dem Benetzen und/oder Vermahlen auf eine Temperatur, vorzugsweise zwischen 18 und 20 °C zu bringen.

Vorteilhafterweise werden die Körnerfrüchte nach dem Benetzen mit der Flüssigkeit und vor dem Vermahlen Mikrowellen ausgesetzt. Eine Mikrowellenbehandlung von Körnerfrüchten ist aus der GB-PS 1 379 116 und aus der GB-PS 571 710 bekannt.

Hierdurch werden zum einen Aromastoffe produziert, ähnlich wie bei einem Röstverfahren. Zum anderen wird eine Art Kochvorgang im inneren Kern durchgeführt. Hierdurch wird die Stärke mehr oder weniger aufgeschlossen. Die Behandlung der Körnerfrüchte mit Mikrowellen wirkt sich vorteilhaft auf die erhaltenen Mahlprodukte aus.

Es ist auch möglich, die Mahlprodukte selbst mit Mikrowellen zu behandeln. Hierdurch werden die Produkte aufgewertet.

Vorteilhaft ist dem ersten Walzenpaar und/oder einem der nachfolgenden Walzenpaare und/oder einem Plansichter eine Schneidmühle nachgeordnet. Die Schneidmühle weist erfindungsgemäß einen Schneidkopf und/oder einen Mikroschneidkopf auf. Insbesondere durch das Zerkleinern der Körnerfrüchte mit einem Mikroschneidkopf ist es möglich, das Diagramm der Mühle erheblich zu verkürzen.

Die Verwendung der Schneidmühle ist unter anderem vorteilhaft bei der Gewinnung von Vollkornmehl. Es ist möglich, mit der Schneidmühle die Bestandteile der Körnerfrüchte, insbesondere die Schale, sehr fein zu zerkleinern, so daß ein sehr feines und gutes Vollkornmehl in einem darüber hinaus sehr kurzen Mühlendiagramm herstellbar ist.

Unter Anwendung der Schneidmühle ist es darüber hinaus möglich, sehr feine Mehle (beispielsweise 40 µm) herzustellen, welches mit normalen Mühlen kaum oder nur unter einem sehr großen Aufwand möglich ist.

Gemäß der Erfindung ist ein Flachmahlverfahren angegeben. Das Diagramm dieses Flachmahlverfahrens läßt sich mit einer Schneidmühle erheblich verkürzen. Aber auch der Einsatz der Schneidmühlen in der Hochmüllerei bringt eine erhebliche Verkürzung des Diagramms mit sich, so daß auch dieser Einsatz sehr vorteilhaft ist.

Gemäß der Erfindung ist es möglich, durch das Flachmahlverfahren mit einem sehr kurzen Diagramm Mehl zu erhalten. Wie schon ausgeführt, wird dieses Diagramm durch den Einsatz einer oder mehrerer Schneidmühlen noch verkürzt.

Die Walzenpaare sind erfindungsgemäß derart angeordnet, daß die Vorrichtung Einzelwalzenstühle oder Mehrfachwalzenstühle aufweist.

Gemäß einer weiteren vorteilhaften Ausführungsform der Erfindung weist jeder Walzenstuhl eine Vibrationsüberwachung auf. Diese Vibrationsüberwachung überwacht die Dezibel-Werte des Walzenstuhles. Jeder Walzenstuhl weist spezielle Dezibel-Werte auf, die von der Produktart, der Produktmenge und der Produktqualität abhängen. Die einzelnen Sollwerte werden in einer Steuerung vorgegeben, das heißt, der Vibrationswert wird auf einen Sollwert zwischen einem Minimal- und einem Maximalwert eingestellt. Wird der Minimal- oder Maximalwert bei einer unbemannten Mühle überschritten, wird die Mühle automatisch abgeschaltet. Es können auch Stockwerke oder Abteilungen mit einer Dezibel-Überwachung ausgestattet werden.

Die Walzen eines oder mehrerer Walzenstühle können mit einer Umdrehungszahl von 1000 bis 1500 Umdrehungen pro Minute laufen.

Weitere Einzelheiten der Erfindung können den Unteransprüchen entnommen werden.

Auf der Zeichnung ist ein Ausführungsbeispiel der Erfindung dargestellt, und zwar zeigen:
- Fig. 1: eine erfindungsgemäße Vorrichtung;
- Fig. 2: das erste Walzenpaar der Fig. 1 im Schnitt;
- Fig. 3: das zweite Walzenpaar der Fig. 1 im Schnitt;
- Fig. 4: weitere der Vorrichtung aus Fig. 1 nachgeschaltete Walzenpaare;
- Fig. 5: eine Walze des letzten Walzenpaares der Fig. 4 im Schnitt;
- Fig. 6: einen Teil des letzten Walzenpaares der Fig. 4 im Schnitt;
- Fig. 7: Zusatzeinrichtungen der erfindungsgemäßen Vorrichtung;
- Fig. 8: eine Reinigungseinheit im Schnitt;
- Fig. 9: einen Walzenstuhl im Schnitt;
- Fig. 10: einen Schnitt nach der Linie X-X der Fig. 9;
- Fig. 11: eine erfindungsgemäße Vorrichtung mit einer Schneidmühle;
- Fig. 12: einen Schneidkopf einer Schneidmühle im Querschnitt;
- Fig. 13: einen Mikroschneidkopf einer Schneidmühle im Querschnitt.

Fig. 1 zeigt eine Vorrichtung (1) mit einer Benetzungseinrichtung (2), einer Abstehzelle (3), Walzenpaaren (4, 5; 6, 7) und einem Plansichter (8).

Die zu vermahlenden Körnerfrüchte werden in Richtung des Pfeiles (A) der Benetzungseinrichtung (2) zugeführt. Die Benetzungseinrichtung (2) besteht aus einem senkrecht angeordneten Rohr (9), welches mit vertikaler Achse angeordnet ist. Das Rohr (9) wird mit einem nicht dargestellten Motor in Rüttelbewegung gesetzt, so daß die Körnerfrüchte, die in dem Rohr oder schon vor dem Rohr mit einer Flüssigkeit versetzt wurden, in dem Rohr starken Beschleunigungskräften ausgesetzt werden.

Das gerüttelte Körnerfrüchte-Flüssigkeitsgemisch wird der Abstehzelle (3) zugeführt. Hier verbleiben die Körnerfrüchte für eine bestimmte Zeit, um eine optimale Benetzung zu erzielen.

Anschließend werden die Körnerfrüchte dem eigentlichen Vermahlvorgang zugeführt. Hierzu werden die Körnerfrüchte dem ersten Walzenpaar (4) zugeführt und unmittelbar danach dem zweiten Walzenpaar (5).

Das erste Walzenpaar (4) besteht aus zwei Walzen (10, 11), wobei die Walze (10) als Glattwalze ausgebildet ist und die Walze (11) eine feine Spezialriffelung aufweist.

Die Körnerfrüchte weisen aufgrund der Benetzung eine gummiartige Schale und ein trockenes oder annähernd trockenes Endosperm auf.

In Fig. 2 sind die Walzen (10 und 11) dargestellt. Die Walzen (10, 11) laufen mit gleicher oder annähernd gleicher Umdrehungsgeschwindigkeit. Ein Getreidekorn (12), welches eine Schale (13) und ein Endosperm (14) aufweist, befindet sich zwischen den Walzen (10, 11). Die Walze (11) transportiert mit Riffeln (15) das Korn (12) in Richtung des Pfeiles (B). Durch die glatte Oberfläche der Walze (10) rutscht die gummiartige Schale (13) des Kornes (12) an der Walze (10) vorbei und wird nicht mit der gleichen Geschwindigkeit transportiert wie von der Walze (11). Hierdurch treten Scherkräfte innerhalb des Kornes (12) auf, die sich in erster Linie auf das Endosperm (14) auswirken, da die gummiartige Schale (13) nachgiebig ausgebildet ist, während in dem Endosperm (14) die innere Struktur durch die Scherkräfte verändert wird.

Gemäß Fig. 1 werden die Körnerfrüchte anschließend dem zweiten Walzenpaar (5) mit den Walzen (16, 17) zugeführt.

Gemäß Fig. 3 weisen die Walzen (16, 17) asymmetrisch ausgebildete Riffel auf. Die Flächen (20) der Riffel (18, 19) werden als "Rücken" bezeichnet. Die Walzen (16, 17) sind derart angeordnet, daß die Rücken (20) der Riffel (18) und die Rücken (20) der Riffel (19) gegenüberliegend angeordnet sind. Die Walzen (16, 17) sind sozusagen "Rücken gegen Rücken" angeordnet. Die Riffelflächen oder auch Riffelspiegel (69) sind abgerundet ausgebildet, ebenso Riffelgründe (70) zwischen den Riffeln (18, 19).

Die Walzen (16, 17) sind feingeriffelte Walzen mit neun bis vierzehn Riffeln pro Zentimeter. Die Walzen weisen vorzugsweise einen Durchmesser von 250 mm auf. Die Walze (17) weist eine größere Umdrehungsgeschwindigkeit auf als die Walze (16). Beispielsweise ist der Betrag der Umdrehungsgeschwindigkeit der Walze (17) um das 2,5fache größer als der Betrag der Umdrehungsgeschwindigkeit der Walze (16). Die schnelle Walze (17) läuft vorzugsweise mit 450 bis 500 Umdrehungen pro Minute.

Gemäß Fig. 1 werden die Körnerfrüchte nach Durchlaufen des Walzenpaares (5) dem Plansichter (8) zugeführt. Die Mahlprodukte werden in dem Plansichter (8) gesiebt. Der Plansichter (8) weist hierzu mehrere Siebe (21, 22, 23) auf. Der Übergang des Siebes (21) wird dem Walzenpaar (6) zugeführt. Der Übergang des Siebes (22), der als Grobkleie bezeichnet wird, wird einer Kleieschleuder (24), und der Übergang des Siebes (23), der als Feinkleie bezeichnet wird, einer Kleieschleuder (25) zugeführt.

Die Durchfälle (26, 27, 28) der Siebe (21, 22, 23) können nochmals getrennt werden. In den Durchfällen (26, 27, 28) befindet sich ein großer Anteil Mehl (29), ein geringer Anteil an Dunst und Grießen und ein weiterer Anteil (31) an Mahlprodukten, die weiterverarbeitet werden können.

Gemäß der Erfindung wird der geringe Anteil an Dunst und Grießen, wie die Mahlprodukte (31), der weiteren Mahlverarbeitung zugeführt. Es ist aber auch möglich, diesen kleinen Anteil an Dunst und Grießen einer Grießputzmaschine (30) zuzuführen.

Der Übergang des Siebes (21) wird, wie schon ausgeführt, dem Walzenpaar (6) zugeführt. Das Walzenpaar (6) weist Glattwalzen (32, 33) auf, die die an den Schalen anhaftenden Endospermteile sozusagen aufknacken. Die Schalenteile sind überwiegend gekrümmt ausgebildet. An diesen Schalenteilen hängen Endospermteile. Die Schalen sind von dem Benetzen feucht, das heißt, sie weisen eine gummiartige Konsistenz auf, während die Endospermteile trocken und starr sind. Dadurch, daß die Schalen mit den Endospermteilen durch die Glattwalzen geführt werden, werden die Schalen, zumindest kurzfristig, in eine flache Form gebracht. Die Endospermteile können diese Bewegung nicht nachvollziehen, so daß diese angeknackt oder schon teilgelöst werden.

Dem Walzenpaar (6) ist das Walzenpaar (7) mit den Walzen (34, 35) nachgeordnet, welches mit dem im Walzenpaar (6) vorbereiteten Produkt einen weiteren Mahlvorgang durchführt.

Anschließend werden die Mahlprodukte wieder dem Plansichter (8) zugeführt, wo erneut der oben beschriebene Siebvorgang vorgenommen wird.

Die Mahlprodukte (31) können weiteren Walzenpaaren (36, 37, 38, 39) zugeführt werden. Das Walzenpaar (36) ist, wie das Walzenpaar (5 oder 7), feingeriffelt ausgebildet (siehe Fig. 3). Das Walzenpaar (36) hat die Aufgabe, keinen Mahlprozeß durchzuführen, sondern das Produkt für das darunterliegende Walzenpaar (38) optimal vorzubereiten.

Gemäß Fig. 4 werden die Mahlprodukte anschließend einem Plansichter (40) zugeführt, in dem die Mahlprodukte gesichtet werden. Die Sichtung erfolgt analog der Sichtung, wie sie in Fig. 1 beschrieben wurde.

Ein Übergang aus dem Plansichter (40) wird den Walzenpaaren (38, 39) zugeführt. Es ist auch möglich, Übergänge der darunterliegenden Siebe den Walzenpaaren (38, 39) zuzuführen. Diese Übergänge können beispielsweise aber auch als Kleie abgezogen werden.

Das Walzenpaar (38) besteht, wie das Walzenpaar (36) und das Walzenpaar (5), aus geriffelten Walzen.

Das Walzenpaar (38) und das Walzenpaar (39) weist Riffel (43) auf (Fig. 5), die abgeflacht ausgebildet sind. Die Riffel (43) wurden aus abgetragenen Riffeln (44) (gestrichelt dargestellt) erhalten. Die Tiefe (71) und der abgetragene gedachte Überstand (72) weisen ein Verhältnis 60:40 auf.

Gemäß Fig. 6 ist die Wirkungsweise der Walzen (41, 42) des Walzenpaares (39) dargestellt. Zwischen den Walzen (41, 42) ist ein Teil eines Getreidekornes (45) mit Endospermresten (46) angeordnet. Die Walze (42) läuft mit einer größeren Umdrehungsgeschwindigkeit als die Walze (41). Beispielsweise ist die Umdrehungsgeschwindigkeit der Walze um das 1,5fache größer als die der Walze (41).

Der Mahlspalt (47) ist relativ schmal gewählt, so daß sich die Schale (45) in Vertiefungen (48) zwischen den Riffeln (43) legt. Dadurch, daß die Walzen (41, 42) mit unterschiedlicher Umdrehungsgeschwindigkeit laufen, werden die restlichen Endospermteile (46) von der Schale (45) gelöst.

Durch dieses erfindungsgemäße Mahlverfahren wird eine sehr hohe Ausbeute an Mehl mit sehr wenigen Walzen erhalten.

Fig. 7 zeigt ein Schema von Sondereinrichtungen, die der Benetzungseinrichtung (2) vor- oder nachgeschaltet sind. Zu den Sondereinrichtungen gehört die Reinigungseinrichtung (49), mit der eine Vorreinigung oder auch eine Hauptreinigung des zu vermahlenden Gutes durchgeführt wird.

Gemäß Fig. 8 weist die Reinigungsvorrichtung (49) Arbeitsflächen (50, 51, 52) auf, welche als Lochsiebe oder Spezialsiebe oder aus Drahtgeweben mit unterschiedlichen Maschenweiten ausgebildet sind.

In der Reinigungsvorrichtung (49) wird eine Luftströmung erzeugt, derart, daß das zu reinigende Gut auf den Arbeitsflächen (50, 51, 52) transportiert wird. Das zu reinigende Gut wird in Richtung des Pfeiles (C) durch eine Gutzuführung in die Reinigungsvorrichtung (49) geleitet. Der Gutzulauf wird durch eine Pendelklappe zur Abdichtung gegen den Unterdruck in der Reinigungsvorrichtung (49) geschlossen.

Das zu reinigende Gut gelangt auf die Arbeitsfläche (50). Auf dem Drahtgewebe der Arbeitsfläche (50) geschieht im fließenden Gutstrom eine Teilchenschichtung. Schwergut (53) wird beispielsweise in Richtung des Pfeiles (D) weggeführt durch eine entsprechende Neigung der Arbeitsfläche (50). Leichte und große Beimengungen des zu reinigenden Gutes werden über die Siebflächen geleitet. Staub und Spreu gelangen mit der Abluft (73) in eine Staubabscheidevorrichtung (Filter, Zyklon). Das leichtere zu reinigende Gut, beispielsweise Getreidekörner, wird durch eine in Richtung der Pfeile (E) gerichtete Luftströmung in Richtung des Pfeiles (F) weitertransportiert. Durch verschiedene Maschenweiten der Arbeitsfläche (50), die im Bereich (54) der Arbeitsfläche größer ist als im Bereich (55), fällt das zu reinigende Gut je nach Größe auf die nächste Arbeitsfläche (51 oder 52) und verläßt nach ähnlicher Sortierung auf den Arbeitsflächen (51, 52) die Reinigungsvorrichtung (49) als getrenntes Leichtgut (56, 57, 58).

Zum Erreichen einer effektiven Luftdurchströmung sind unter dem vorderen Teil der oberen Arbeitsfläche (50) Strömungsrichter angeordnet.

Im unteren Teil der Maschine (nicht dargestellt) befindet sich neben verschiedenen Leitböden wenigstens eine Tischebene, mit der eine Trennung nach Korndichte erfolgt. Hier kann beispielsweise eine vollständige Steinauslese erfolgen. Soll beispielsweise eine Mutterkornabtrennung erfolgen, kann mit dem unteren Teil der Reinigungsvorrichtung (49) auch eine Dichteauslese durchgeführt werden.

Zur Rückführung von Mischfraktionen, die in ihrer Zusammensetzung keiner der Zielfraktionen entsprechen, ist eine Förderrinne ohne eigenen Antrieb enthalten, die den betreffenden Gutstrom an den Punkt der Maschinenbeschickung zur Zumischung in das Beschickungsgut bringt.

Gemäß Fig. 7 sind der Benetzungseinrichtung (2) und der Abstehzelle (3) eine oder mehrere Sondermaschinen nachgeordnet. Dies können sein eine Schälmaschine oder Scheuermaschine (59), eine Prallschleuder (60), eine Schmirgelschleif- oder Poliermaschine (61), ein Ausleseapparat (Trieur) (62), Spezialmahlgänge oder Spezialwalzenstühle (64). Die Spezialmahlgänge können sein ein Schälgang, ein Spitzgang oder ein Scheuergang oder eine Poliermaschine.

Die Sondermaschinen (59 bis 64) können je nach Bedarf auch vor der Benetzungseinrichtung (2) angeordnet werden.

Den Sondermaschinen (59 bis 64) ist eine Mikrowelleneinrichtung (74) nachgeordnet, in der Körnerfrüchte (12) Mikrowellen ausgesetzt werden.

Die Mikrowelleneinrichtung (74) kann auch unmittelbar der Abstehzelle (3) nachgeordnet sein.

Fig. 9 und Fig. 10 zeigen einen Walzenstuhl (68) mit der Walze (16). Das zu vermahlende Gut wird in Richtung des Pfeiles (G) dem Walzenstuhl (68) zugeführt.

Nach dem Vermahlen fällt das Mahlgut über die gesamte Breite in Richtung der Pfeile (H) geradlinig nach unten auf eine Transporteinrichtung, die als Rüttelrinne (65) oder als Transportschnecke (nicht dargestellt) ausgebildet ist. Von der Rüttelrinne (65) werden die Mahlprodukte einer Vorrichtung (66) zum Absaugen der Mahlprodukte zugeführt. Von hier werden die Mahlprodukte einem Rohr (67) zugeführt und von dort aus zu weiteren Walzenstühlen oder zu einem Plansichter weitertransportiert.

Durch das geradlinige Herunterfallen des Mahlgutes nach unten wird eine "Zwangsreinigung" durchgeführt, da sich das Mahlgut nicht auf schräg angeordneten Blechen oder Rohrflächen sammeln kann. Das gesamte oder fast das gesamte Mahlgut wird von der Transporteinrichtung aufgenommen.

Die Walzen bestehen erfindungsgemäß aus Hart-Guß oder Grau-Guß, aus Stahl, Kunststoff, Porzellan, Gummi, Kupfer und/oder Stein.

Fig. 11 zeigt das erste Walzenpaar (4) mit den Walzen (10 und 11), welches Druck- und Scherkräfte auf die Körnerfrüchte ausübt, sowie das zweite Walzenpaar (5) mit den Walzen (16 und 17). Dem zweiten Walzenpaar (5) ist eine Schneidmühle (75) nachgeordnet, welche das Produkt des Walzenpaares (5) stark zerkleinert. Nach Durchlaufen der Schneidmühle wird das zermahlene und zerkleinerte Produkt dem Plansichter (8) zugeführt. Der Anteil an Mehl (29) ist gemäß diesem Ausführungsbeispiel wesentlich höher als beispielsweise gemäß dem Ausführungsbeispiel der Fig. 1. Es ist auch möglich, Durchfälle des Plansichters (8) einer Schneidmühle (76) zuzuführen.

Fig. 12 zeigt einen Schneidkopf (77) mit in Abständen montierten Kolonnen vertikaler Messer (78). Zwischen den Messern (78) sind Separatoren (79) vorgesehen. Im Inneren des Schneidkopfes (77) treibt ein Rotor (80) das Produkt (81) gegen die gleichmäßig angeordneten dünnen horizontalen Separatoren. Die kleinen Produktteile, welche zwischen den Separatoren (79) hinausragen, werden von den in Abständen montierten Kolonnen vertikaler Messer (78) abgeschnitten. Die abgetrennten Partikel (82) werden durch die Fliehkraft vom Schneidkopf (77) weg nach außen geschleudert. Die Wandoberfläche zwischen den vertikal angeordneten Messern (78) ist konkav gestaltet, um die Bildung von Reibungswärme zu verhindern. Hierdurch ist gewährleistet, daß die Körnerfrüchte einer nicht so großen Verdunstung ausgesetzt sind.

Fig. 13 zeigt einen Mikroschneidkopf (83), der Mikroschneideplättchen (84) aufweist. Das Produkt (85) wird in einen mit hoher Drehzahl laufenden Rotor (86) eingespeist und trifft mit hoher Geschwindigkeit auf die freiliegenden Schneidkanten (87) der Mikroschneideplättchen (84). Auf diese Weise werden kleine Teile vom Produkt abgetrennt, bis die Zerkleinerung beendet ist. Die Teilchen werden durch Zwischenräume (88) zwischen den Plättchen (84) ausgeworfen. Aufgrund der hohen Geschwindigkeit verweilt das Produkt nur Sekundenbruchteile im Mikroschneidkopf (83). Die Teilchenreduktion schreitet im präzisen Maß fort, und somit weist das Endprodukt gleichmäßige Partikelgröße auf.

### Bezugszahlen

- 1: Vorrichtung
- 2: Benetzungseinrichtung
- 3: Abstehzelle
- 4, 5, 6, 7: Walzenpaare
- 8: Plansichter
- 9: Rohr
- 10, 11: Walzen
- 12: Korn
- 13: Schale
- 14: Endosperm
- 15: Riffel
- 16, 17: Walzen
- 18, 19: Riffel
- 20: Rücken
- 21, 22, 23: Siebe
- 24: Kleieschleuder
- 25: Kleieschleuder
- 26, 27, 28: Durchfälle
- 29: Mehl
- 30: Grießputzmaschine
- 31: Mahlprodukte
- 32, 33: Walzen
- 34, 35: Walzen
- 36, 37, 38, 39: Walzenpaare
- 40: Plansichter
- 41, 42: Walzen
- 43, 44: Riffel
- 45: Schale
- 46: Endospermreste
- 47: Spalt
- 48: Vertiefungen
- 49: Reinigungsvorrichtung
- 50, 51, 52: Arbeitsflächen
- 53: Schwergut
- 54, 55: Bereiche
- 56, 57, 58: Leichtgut
- 59: Schäl- oder Scheuermaschine
- 60: Prallschleuder
- 61: Schmirgelschleif- oder Poliermaschine
- 62: Ausleseapparat (Trieur)
- 63: Schäl-, Spitz-, Scheuergang- oder Poliermaschine
- 64: Spezialwalzenstühle
- 65: Rüttelrinne
- 66: Absaugvorrichtung
- 67: Rohr
- 68: Walzenstuhl
- 69: Riffelspiegel
- 70: Riffelgrund
- 71: Vertiefung
- 72: Riffelhöhe
- 73: Abluft
- 74: Mikrowelleneinrichtung
- 75: Schneidmühle
- 76: Schneidmühle
- 77: Schneidkopf
- 78: Messer
- 79: Separatoren
- 80: Rotor
- 81: Partikel
- 82: abgetrennte Partikel
- 83: Mikroschneidkopf
- 84: Schneidplättchen
- 85: Partikel
- 86: Rotor
- 87: Schneidkanten
- 88: Zwischenräume
- A, B, C, D: Pfeile
- E, F, G, H: Pfeile

## Patentansprüche

1. Verfahren zum Vermahlen von Körnerfrüchten mit je einer Schale und je einem Kern,
- wobei die Körnerfrüchte (12) mit einer Flüssigkeit benetzt werden,
- auf die Körnerfrüchte (12) mit einem ersten Walzenpaar (4) Druckkräfte derart ausgeübt werden, daß eine innere Struktur des Kerns (14) verändert wird, und die Schale (13) der Körnerfrüchte (12) nicht oder kaum beschädigt wird,
- die Körnerfrüchte (12) anschließend direkt einem zweiten Walzenpaar (5) zugeführt und von dem Walzenpaar (5) vermahlen werden,
- anschließend eine weitere Vermahlung durch ein weiteres Walzenpaar (7,36, 37,38) und/oder eine Sichtung der Mahlprodukte derart erfolgt, daß als Endprodukt im wesentlichen Mehl (29) erhalten wird,
**dadurch gekennzeichnet, daß**
- die Körnerfrüchte (12) derart benetzt werden, daß die Schale (13) der Körnerfrüchte (12) eine größere Feuchtigkeit aufweist als der Kern (14),
- auf die Körnerfrüchte (12) mit dem ersten Walzenpaar neben den Druckkräften auch Scherkräfte ausgeübt werden, und daß
- das zweite Walzenpaar geriffelte Oberflächen aufweist.

2. Verfahren nach Anspruch 1, **dadurch gekennzeichnet, daß** die Körnerfrüchte (12) nach dem zweiten Walzenpaar (5) oder nach einem der darauffolgenden Walzenpaare einem Walzenpaar (6) zugeführt werden, bei dem eine Oberfläche der beiden Walzen (32,33) glatt oder annähernd glatt ausgebildet ist, so daß noch an der Schale (45) anhaftende Endospermteile (46) wenigstens teilweise von der Schale (45) beim Durchlaufen des Walzenpaares (6) gelöst werden.

3. Verfahren nach Anspruch 1 oder 2, **dadurch gekennzeichnet, daß** die Schale (13,45) der Körnerfrüchte (12) annähernd gleichmäßig benetzt wird.

4. Verfahren nach einem der Ansprüche 1 bis 3, **dadurch gekennzeichnet, daß** die Körnerfrüchte (12) nach oder während der Vermischung mit der Flüssigkeit eine Rütteleinrichtung (2) kontinuierlich oder chargenweise derart durchlaufen, daß die Rütteleinrichtung (2) das Körnerfrüchte-Flüssigkeitsgemisch starken Beschleunigungskräften aussetzt.

5. Verfahren nach einem der Ansprüche 1 bis 4, **dadurch gekennzeichnet, daß** die Körnerfrüchte (12) vor dem Benetzen mit der Flüssigkeit gereinigt werden.

6. Verfahren nach einem der Ansprüche 1 bis 5, **dadurch gekennzeichnet, daß** die Körnerfrüchte (12) vor oder nach dem Benetzen mit der Flüssigkeit einer Sonderaufbereitung unterzogen werden.

7. Verfahren nach Anspruch 6, **dadurch gekennzeichnet, daß** die Körnerfrüchte (12) in der Sonderaufbereitung einer Schälmaschine (59), Scheuermaschine (63), Schmirgelschleifmaschine (61), Poliermaschine (61), einer Prallschleuder (60), einem Ausleseapparat (62), Entkeimungsmaschinen, Spezialmahlgängen und/oder Spezialwalzenstühlen (64) zugeführt und in diesen behandelt werden.

8. Verfahren nach zumindest einem der vorstehenden Ansprüche 1 bis 7, **dadurch gekennzeichnet, daß** während oder nach dem Vermahlen anfallenden Kleiepartikel einer Kleieschleuder (24,25) zugeführt werden.

9. Verfahren nach zumindest einem der vorstehenden Ansprüche 1 bis 8, **dadurch gekennzeichnet, daß** während des Vermahlens anfallende Grieß- und/oder Dunstanteile (30) gesammelt und Walzenstühlen zugeführt werden.

10. Verfahren nach zumindest einem der vorstehenden Ansprüche 1 bis 9, **dadurch gekennzeichnet, daß** die Körnerfrüchte (12) nach dem Benetzen mit der Flüssigkeit und vor dem Vermahlen Mikrowellen ausgesetzt werden.

11. Verfahren nach zumindest einem der vorstehenden Ansprüche 1 bis 10, **dadurch gekennzeichnet, daß** die Mahlprodukte Mikrowellen ausgesetzt werden.

12. Verfahren nach zumindest einem der vorstehenden Ansprüche 1 bis 11, **dadurch gekennzeichnet, daß** die Körnerfrüchte (12) nach dem zweiten Walzenpaar (5) und/oder nach dem einem weiteren Walzenpaar (7,36,37,38) in einer Schneidmühle (75,76) zerkleinert werden.

13. Verfahren nach Anspruch 12, **dadurch gekennzeichnet, daß** die Körnerfrüchte in einer Schneidmühle (75,76) mit einem Schneidkopf (77) und/oder einem Mikroschneidkopf (83) zerkleinert werden.

14. Verfahren nach zumindest einem der vorstehenden Ansprüche 1 bis 13, **dadurch gekennzeichnet, daß** die Körnerfrüchte in einem Doppel-Walzenstuhl oder einem Mehrfach-Walzenstuhl vermahlen werden, wobei die Vermahlung von wenigstens einem Walzenpaar des Walzenstuhles durchgeführt wird.

15. Vorrichtung zur Durchführung des Verfahrens nach zumindest einem der vorstehenden Ansprüche 1 bis 14 mit
- einer Benetzungseinheit (2) für die Benetzung der Körnerfrüchte (12) mit einer Flüssigkeit,
- einem der Benetzungseinheit (2) nachgeschalteten ersten Walzenpaar (4),
- wenigstens einem dem ersten Walzenpaar (4) unmittelbar nachgeordneten weiteren Walzenpaar (5) zur Vermahlung der Körnerfrüchte (12), wobei das unmittelbar nachgeordnete Walzenpaar (5) geriffelte Walzen (16,17) aufweist, und
- wenigstens einem nachgeordneten Plansichter (8,40),
**dadurch gekennzeichnet, daß**
- das erste Walzenpaar (4) als ein Druck- und Scherkräfte auf die Körnerfrüchte (12) ausübendes Walzenpaar (10,11) ausgebildet ist, wobei die eine Walze (10) eine glatte oder annähernd glatte Oberfläche und die andere Walze (11) eine geriffelte Oberfläche aufweist, und
- dem nachgeordneten Walzenpaar (5) wenigstens ein weiteres Walzenpaar (7,36, 37,38) und/oder wenigstens eine Schneidmühle (75,76) nachgeordnet ist.

16. Vorrichtung nach Anspruch 15, **dadurch gekennzeichnet, daß** die Walzen (10,11) des ersten Walzenpaares (4) eine annähernd gleiche Umdrehungsgeschwindigkeit aufweisen.

17. Vorrichtung nach Anspruch 15, **dadurch gekennzeichnet, daß** die Walzen (10,11) des ersten Walzenpaares (4) unterschiedliche Umdrehungsgeschwindigkeiten aufweisen.

18. Vorrichtung nach einem der Ansprüche 15 bis 17, **dadurch gekennzeichnet, daß** die zweite Walze (11) des ersten Walzenpaares (4) wenigstens neun Riffel (15) pro Zentimeter aufweist.

19. Vorrichtung nach einem der Ansprüche 15 bis 18, **dadurch gekennzeichnet, daß** die zweite Walze (11) des ersten Walzenpaares (4) einen Drall von plus/minus zwei bis vier Grad aufweist.

20. Vorrichtung nach einem der Ansprüche 15 bis 19, **dadurch gekennzeichnet, daß** dem zweiten Walzenpaar (5) oder einem darauffolgenden Walzenpaar ein weiteres Walzenpaar (6) nachgeschaltet ist, wobei die Walzen (32,33) dieses weiteren Walzenpaares (6,36) glatt, annähernd glatt oder aufgerauht ausgebildet sind.

21. Vorrichtung nach Anspruch 20, **dadurch gekennzeichnet, daß** die Walzen (32,33) des weiteren Walzenpaares (6,36) gleiche oder annähernd gleiche Umdrehungsgeschwindigkeiten aufweisen.

22. Vorrichtung nach einem der Ansprüche 15 bis 21 **dadurch gekennzeichnet, daß** das wenigstens eine nach dem ersten Walzenpaar angeordnete weitere Walzenpaar (5,36,38) unterschiedliche Umdrehungsgeschwindigkeiten aufweist.

23. Vorrichtung nach einem der Ansprüche 15 bis 22, **dadurch gekennzeichnet, daß** das wenigstens eine dem ersten Walzenpaar (4) nachgeschaltete Walzenpaar (5) neun bis sechzehn Riffel (18,19) pro Zentimeter aufweist.

24. Vorrichtung nach einem der Ansprüche 15 bis 23, **dadurch gekennzeichnet, daß** die Riffel (18,19) der Walzen (16,17) des wenigstens einen dem ersten Walzenpaar (4) nachgeschalteten Walzenpaares (5) Riffel mit abgerundeten Riffelflächen und/oder Riffel mit je einem zwischen den Riffeln abgerundeten Grund aufweisen.

25. Vorrichtung nach einem der Ansprüche 15 bis 24, **dadurch gekennzeichnet, daß** das erste Walzenpaar (4) und das wenigstens eine nachgeordnete Walzenpaar (5) als Mehrfachwalzenstuhl ausgebildet sind.

26. Vorrichtung nach einem der Ansprüche 15 bis 25, **dadurch gekennzeichnet, daß** das erste Walzenpaar (4), das wenigstens eine nachgeordnete Walzenpaar (5) und das Walzenpaar (6) mit den Walzen (32,33), die eine glatte oder annähernd glatt ausgebildete Oberfläche aufweisen, als Mehrfachwalzenstuhl ausgebildet sind.

27. Vorrichtung nach einem der Ansprüche 15 bis 26, **dadurch gekennzeichnet, daß** die Walzen (16,17;34,35) der mit einer geriffelten Oberfläche ausgebildeten Walzenpaare (5,7) derart zueinander angeordnet sind, daß beim Drehen der Walzen (16,17;34,35) die Rücken (20) der Riffel (18) der einen Walze (16) und die Rücken (20) der Riffel (19) der anderen Walze (17) zueinander angeordnet sind.

28. Vorrichtung nach einem der Ansprüche 15 bis 27, **dadurch gekennzeichnet, daß** die Walzen (10,11,16,17,32,33,34,35) einen Durchmesser zwischen 200 mm und 300 mm aufweisen.

29. Vorrichtung nach einem der Ansprüche 15 bis 28, **dadurch gekennzeichnet, daß** die schnellen Walzen 450 bis 500 Umdrehungen pro Minute aurweisen.

30. Vorrichtung nach einem der Ansprüche 15 bis 29, **dadurch gekennzeichnet, daß** wenigstens eines der letzten Walzenpaare (38,39) zwei Walzen (41,42) aufweist, die Riffel (43) mit abgetragenen Spiegeln (44) tragen.

31. Vorrichtung nach Anspruch 30, **dadurch gekennzeichnet, daß** die Walzen (41,42) des letzten Walzenpaares (39) eine glatte oder annähernd glatte Oberfläche aufweisen.

32. Vorrichtung nach Anspruch 30 oder 31, **dadurch gekennzeichnet, daß** die Walzen (41,42) wenigstens eines der letzten Walzenpaare (38,39) unterschiedliche Umdrehungsgeschwindigkeiten aufweisen.

33. Vorrichtung nach zumindest einem der Ansprüche 15 bis 32, **dadurch gekennzeichnet, daß** die Vorrichtung (1) vor der Benetzungseinheit (2) eine Reinigungseinheit (49) aufweist.

34. Vorrichtung nach Anspruch 33, **dadurch gekennzeichnet, daß** die Reinigungseinheit (49) als eine mit einer Luftdurchströmung arbeitende Reinigungseinheit (49) ausgebildet ist, und daß die Reinigungseinheit (49) Arbeitsflächen (50,51,52) aus Lochsieben, Spezialsieben und/oder Drahtgeweben unterschiedlicher Maschenweite aufweist.

35. Vorrichtung nach Anspruch 34, **dadurch gekennzeichnet, daß** die Arbeitsflächen (50,51,52) unabhängig voneinander in ihrer Neigung verstellbar ausgebildet sind.

36. Vorrichtung nach zumindest einem der Ansprüche 15 bis 35, **dadurch gekennzeichnet, daß** die Benetzungseinheit (2) eine Rütteleinrichtung aufweist, welche aus einem mit etwa vertikaler Achse angeordneten Rohr besteht, das mit einem das Rohr in Rüttelbewegung versetzenden Motor verbunden ist.

37. Vorrichtung nach zumindest einem der Ansprüche 15 bis 36, **dadurch gekennzeichnet, daß** der Benetzungseinheit (2) eine Abstehzelle (3) nachgeordnet ist.

38. Vorrichtung nach zumindest einem der Ansprüche 15 bis 37, **dadurch gekennzeichnet, daß** der Benetzungseinheit (2) oder der Abstehzelle (3) eine Prüfvorrichtung für die Oberflächenfeuchte nachgeordnet ist.

39. Vorrichtung nach zumindest einem der Ansprüche 15 bis 38, **dadurch gekennzeichnet, daß** der Benetzungseinheit (2) eine Sonderaufbereitungseinheit (59-64) voroder nachgeordnet ist.

40. Vorrichtung nach Anspruch 39, **dadurch gekennzeichnet, daß** die Sonderaufbereitungseinheit eine Entkeimungsmaschine, eine Schälmaschine (59), eine Scheuermaschine (63), eine Schmirgelschleifmaschine (61), eine Poliermaschine (61), eine Prallschleuder (60), einen Ausleseapparat (62), Spezialmahlgänge und/oder SpezialwalzenStühle (64) aufweist.

41. Vorrichtung nach zumindest einem der Ansprüche 15 bis 40, **dadurch gekennzeichnet, daß** ein oder mehrere Walzenpaare als Walzenstühle (68) ausgebildet sind.

42. Vorrichtung nach Anspruch 41, **dadurch gekennzeichnet, daß** in dem Walzenstuhl (68) während des Mahlvorganges ein oder mehrere Walzenpaare angetrieben werden.

43. Vorrichtung nach Anspruch 41 oder 42, **dadurch gekennzeichnet, daß** die Walzenstühle (68) einen unteren Auslauf aufweisen, wobei der Auslauf derart ausgebildet ist, daß das Mahlprodukt geradlinig herunterfällt.

44. Vorrichtung nach zumindest einem der Ansprüche 41 bis 43, **dadurch gekennzeichnet, daß** unterhalb der Walzenstühle (68) eine Transporteinrichtung (65) angeordnet ist.

45. Vorrichtung nach zumindest einem der Ansprüche 41 bis 44, **dadurch gekennzeichnet, daß** die Walzenstühle (68) als vibrationsüberwachte oder Dezibel-überwachte Walzenstühle ausgebildet sind.

46. Vorrichtung nach zumindest einem der Ansprüche 15 bis 45, **dadurch gekennzeichnet, daß** der Benetzungseinrichtung (2) eine die Temperatur der Körnerfrüchte (12) regelnde Einrichtung vor- oder nachgeschaltet ist.

47. Vorrichtung nach zumindest einem der Ansprüche 15 bis 46, **dadurch gekennzeichnet, daß** der Abstehzelle und/oder der wenigstens einen Sonderaufbereitungseinheit (59-64) eine Mikrowelleneinrichtung nachgeschaltet ist.

48. Vorrichtung nach zumindest einem der Ansprüche 15 bis 47, **dadurch gekennzeichnet, daß** dem letzten Walzenstuhl und/oder dem letzten Plansichter eine Mikrowelleneinrichtung nachgeschaltet ist.

49. Vorrichtung nach zumindest einem der Ansprüche 15 bis 48, **dadurch gekennzeichnet, daß** dem zweiten Walzenpaar (5) und/oder den weiteren Walzenpaaren (6,7,36,37,38,39) eine Schneidmühle (75,76) mit einem Schneidkopf (77) und/oder einem Mikroschneidkopf (83) nachgeschaltet ist.

## Claims

1. Process for milling grains each having a cortex or husk and a kernel,
- wherein the grains (12) are wetted with a liquid,
- compressive forces are exerted on the grains (12) with a first pair of rollers (4) so that an inner structure of the kernel (14) is changed, and the husk (13) of the grains (12) is not damaged or hardly damaged,
- the grains (12) are then fed directly to a second pair of rollers (5) and milled by the pair of rollers (5),
- then further milling is carried out by another pair of rollers (7, 36, 37, 38) and/or the milled products are sieved so that essentially flour (29) is obtained as the end product,
**characterised in that**
- the grains (12) are wetted so that the husk (13) of the grains (12) has a higher moisture content than the kernel (14),
- in addition to the compressive forces shear forces are also exerted on the grains (12) with the first pair of rollers, and
- the second pair of rollers have channelled surfaces.

2. Process according to claim 1, **characterised in that** after the second pair of rollers (5) or after one of the succeeding pairs of rollers the grains (12) are fed into a pair of rollers (6) in which one surface of the two rollers (32, 33) is smooth or substantially smooth, so that any pieces of endosperm (46) adhering to the husk (45) are at least partly detached from the husk (45) on passing through the pair of rollers (6).

3. Process according to claim 1 or 2, **characterised in that** the husk (13, 45) of the grains (12) is wetted approximately evenly.

4. Process according to one of claims 1 to 3, **characterised in that** after or during the mixing with the liquid the grains (12) pass continuously or batchwise through a vibrating device (2) so that the vibrating device (2) subjects the mixture of grains and liquid to powerful forces of acceleration.

5. Process according to one of claims 1 to 4, **characterised in that** before being wetted with the liquid the grains (12) are cleaned.

6. Process according to one of claims 1 to 5, **characterised in that** before or after being wetted with the liquid the grains (12) are subjected to a special process.

7. Process according to claim 6, **characterised in that** in the special process the grains (12) are fed into a decorticating machine (59), an abrading machine (63), an emery grinding machine (61), a polishing machine (61), a baffle centrifuge (60), a grading apparatus (62), sterilising machines, special grinding processes and/or special roller frames (64) and treated therein.

8. Process according to at least one of the preceding claims 1 to 7, **characterised in that** bran particles occurring during or after the grinding are fed into a bran centrifuge (24, 25).

9. Process according to at least one of the preceding claims 1 to 8, **characterised in that** any grit or dunst fractions (30) occurring during the milling are collected and fed into roller frames.

10. Process according to at least one of the preceding claims 1 to 9, **characterised in that** after being wetted with the liquid and before being milled the grains (12) are exposed to microwaves.

11. Process according to at least one of the preceding claims 1 to 10, **characterised in that** the milled products are exposed to microwaves.

12. Process according to at least one of the preceding claims 1 to 11, **characterised in that** after the second pair of rollers (5) and/or after another pair of rollers (7, 36, 37, 38) the grains (12) are broken up in an impeller mill (75, 76).

13. Process according to claim 12, **characterised in that** the grains are broken up in an impeller mill (75, 76) with a cutter head (77) and/or a microcutter head (83).

14. Process according to at least one of the preceding claims 1 to 13, **characterised in that** the grains are milled in a double roller frame or a multi-roller frame, the milling being effected by at least one pair of rollers in the roller frame.

15. Apparatus for carrying out the process according to at least one of the preceding claims 1 to 14 with
- a wetting unit (2) for wetting the grains (12) with a liquid,
- a first pair of rollers (4) provided downstream of the wetting unit (2),
- at least one additional pair of rollers (5) arranged immediately after the first pair of rollers (4) for milling the grains (12), the pair of rollers (5) arranged immediately afterwards comprising channelled rollers (16, 17), and
- at least one planar sifting machine (8, 40) downstream thereof,
**characterised in that**
- the first pair of rollers (4) are constructed as a pair of rollers (10, 11) which exert compressive and shear forces on the grains (12), one roller (10) having a smooth or substantially smooth surface and the other roller (11) have a channelled surface, and
- at least one further pair of rollers (7, 36, 37, 38) and/or at least one impeller mill (75, 76) being arranged downstream of the further pair of rollers (5).

16. Apparatus according to claim 15, **characterised in that** the rollers (10, 11) of the first pair of rollers (4) have substantially the same speed of rotation.

17. Apparatus according to claim 15, **characterised in that** the rollers (10, 11) of the first pair of rollers (4) have different speeds of rotation.

18. Apparatus according to one of claims 15 to 17, **characterised in that** the second roller (11) of the first pair of rollers (4) has at least nine channels (15) per centimetre.

19. Apparatus according to one of claims 15 to 18, **characterised in that** the second roller (11) of the first pair of rollers (4) has a twist of plus/minus two to four degrees.

20. Apparatus according to one of claims 15 to 19, **characterised in that** another pair of rollers (6) is mounted downstream of the second pair of rollers (5) or a subsequent pair of rollers, the rollers (32, 33) of this additional pair of rollers (6, 36) being of smooth, substantially smooth or roughened construction.

21. Apparatus according to claim 20, **characterised in that** the rollers (32, 33) of the additional pair of rollers (6, 36) have the same or roughly the same speeds of rotation.

22. Apparatus according to one of claims 15 to 21, **characterised in that** the or each additional pair of rollers (5, 36, 38) arranged downstream of the first pair of rollers have different speeds of rotation.

23. Apparatus according to one of claims 15 to 22, **characterised in that** the or each pair of rollers (5) mounted downstream of the first pair of rollers (4) have nine to sixteen channels (18, 19) per centimetre.

24. Apparatus according to one of claims 15 to 23, **characterised in that** the channels (18, 19) of the rollers (16, 17) of the or each pair of rollers (5) mounted downstream of the first pair of rollers (4) have channels with rounded surfaces and/or channels with a rounded base formed between the channels.

25. Apparatus according to one of claims 15 to 24, **characterised in that** the first pair of rollers (4) and the or each pair of rollers (5) mounted downstream are constructed as a multi-roller frame.

26. Apparatus according to one of claims 15 to 25, **characterised in that** the first pair of rollers (4), the or each pair of rollers (5) mounted downstream and the pair of rollers (6) with the rollers (32, 33) which have a smooth or substantially smooth surface are constructed as a multi-roller frame.

27. Apparatus according to one of claims 15 to 26, **characterised in that** the rollers (16, 17; 34, 35) of the pairs of rollers (5, 7) constructed with a channelled surface are arranged relative to one another so that when the rollers (16, 17; 34, 35) rotate the backs (20) of the channels (18) of one roller (16) and the backs (20) of the channels (19) of the other roller (17) are arranged towards one another.

28. Apparatus according to one of claims 15 to 27, **characterised in that** the rollers (10, 11, 16, 17, 32, 33, 34, 35) have a diameter of between 200 mm and 300 mm.

29. Apparatus according to one of claims 15 to 28, **characterised in that** the fast rollers rotate at 450 to 500 revolutions per minute.

30. Apparatus according to one of claims 15 to 29, **characterised in that** at least one of the last pairs of rollers (38, 39) comprises two rollers (41, 42) having channels (43) with worn-away reflective surfaces (44).

31. Apparatus according to claim 30, **characterised in that** the rollers (41, 42) of the last pair of rollers (39) have a smooth or substantially smooth surface.

32. Apparatus according to claim 30 or 31, **characterised in that** the rollers (41, 42) of at least one of the last pairs of rollers (38, 39) have different speeds of rotation.

33. Apparatus according to at least one of claims 15 to 32, **characterised in that** the apparatus (1) has a cleaning unit (49) preceding the wetting unit (2).

34. Apparatus according to claim 33, **characterised in that** the cleaning unit (49) is constructed as a. cleaning unit (49) working with a throughflow of air, and **in that** the cleaning unit (49) has working surfaces (50, 51, 52) made of perforated screens, special screens and/or wire mesh of different mesh sizes.

35. Apparatus according to claim 34, **characterised in that** the working surfaces (50, 51, 52) are designed to be pivotable in their inclination independently of one another.

36. Apparatus according to at least one of claims 15 to 35, **characterised in that** the wetting unit (2) has a vibrating device which consists of a tube arranged with its axis substantially vertical and connected to a motor which sets the tube vibrating.

37. Apparatus according to at least one of claims 15 to 36, **characterised in that** a projecting cell (3) is mounted downstream of the wetting unit (2).

38. Apparatus according to at least one of claims 15 to 37, **characterised in that** a testing device for the surface moisture is provided downstream of the wetting unit (2) or projecting cell (3).

39. Apparatus according to at least one of claims 15 to 38, **characterised in that** a special processing unit (59-64) is provided upstream or downstream of the wetting unit (2).

40. Apparatus according to claim 39, **characterised in that** the special processing unit comprises a sterilising machine, a decorticating machine (59), an abrading machine (63), an emery grinding machine (61), a polishing machine (61), a baffle centrifuge (60), a grading apparatus (62), special grinding processes and/or special roller frames (64).

41. Apparatus according to at least one of claims 15 to 40, **characterised in that** one or more pairs of rollers are constructed as roller frames (68).

42. Apparatus according to claim 41, **characterised in that** one or more pairs of rollers are driven in the roller frame (68) during the milling process.

43. Apparatus according to claim 41 or 42, **characterised in that** the roller frames (68) have a lower outlet which is constructed so that the milled product falls down in a straight line.

44. Apparatus according to at least one of claims 41 to 43, **characterised in that** a transporting device (65) is provided underneath the roller frames (68).

45. Apparatus according to at least one of claims 41 to 44, **characterised in that** the roller frames (68) are constructed as vibration-monitored or decibel-monitored roller frames.

46. Apparatus according to at least one of claims 15 to 45, **characterised in that** a device that regulates the temperature of the grains (12) is provided upstream or downstream of the wetting device (2).

47. Apparatus according to at least one of claims 15 to 46, **characterised in that** a microwave device is provided downstream of the projecting cell and/or the or each special processing unit (59-64).

48. Apparatus according to at least one of claims 15 to 47, **characterised in that** a microwave device is provided downstream of the last roller frame and/or the last flat sifting machine.

49. Apparatus according to at least one of claims 15 to 48, **characterised in that** an impeller mill (75, 76) with a cutter head (77) and/or a microcutter head (83) is arranged downstream of the second pair of rollers (5) and/or the other pairs of rollers (6, 7, 36, 37, 38, 39).

## Revendications

1. Procédé pour moudre des grains ayant chacun une enveloppe et chacun un noyau,
- les grains (12) étant mouillés par un liquide,
- des efforts de compression étant exercés sur les grains (12) à l'aide d'une première paire de rouleaux (4), de manière qu'une structure interne du noyau (14) est modifiée et l'enveloppe (13) des grains (12) n'est pas ou à peine endommagée,
- les grains (12) sont ensuite amenés directement à une deuxième paire de rouleaux (5) et moulus par la paire de rouleaux (5),
- ensuite, une mouture supplémentaire est effectuée au moyen d'une autre paire de rouleaux (7, 36, 37, 38) et/ou un tamisage des produits moulus, de manière à obtenir en produit final essentiellement de la farine (29),
**caractérisé en ce que**
- les grains (12) sont mouillés de manière que l'enveloppe (13) des grains (12) présente une humidité supérieure à celle du noyau (14),
- des efforts de cisaillement étant également exercés outre les efforts de compression, avec la première paire de rouleaux sur les grains (12), et **en ce que**
- la deuxième paire des rouleaux présente des surfaces cannelées.

2. Procédé selon la revendication 1, **caractérisé en ce que**, après la deuxième paire de rouleaux (5) ou après l'une des paires de rouleaux successives, les grains (12) sont amenés à une paire de rouleaux (6) pour laquelle une surface des deux rouleaux (32, 33) est lisse ou à peu près lisse, de sorte que des parties d'endosperme (46) adhérant encore sur l'enveloppe (45) sont au moins détachées partiellement de l'enveloppe (45) lors du passage dans la paire de rouleaux (6).

3. Procédé selon la revendication 1 ou 2, **caractérisé en ce que** l'enveloppe (13, 45) des grains (12) est mouillée de façon à peu près régulière.

4. Procédé selon l'une des revendications 1 à 3, **caractérisé en ce que** les grains (12), après ou pendant le mélange avec le liquide, sont passés, de façon continue ou par charges, dans un dispositif de secouage (2), **en ce que** le dispositif de secouage (2) expose le mélange grains-liquide à de forts efforts d'accélération.

5. Procédé selon l'une des revendications 1 à 4, **caractérisé en ce que** les grains (12) sont nettoyés avant de procéder au mouillage avec le liquide.

6. Procédé selon l'une des revendications 1 à 5, **caractérisé en ce que** les grains (12) sous soumis à une préparation spéciale, avant ou après le mouillage avec le liquide.

7. Procédé selon la revendication 6, **caractérisé en ce que** les grains (12) sont amenés dans la préparation spéciale à une machine de pelage (59), une machine d'écorchage (63), une machine à polir à l'émeri (61), une machine de polissage (61), à un éjecteur à impact (60), à un appareil de tri (62), à des machines de stérilisation, à des broyeurs à deux meules superposés spéciaux, et/ou à des moulins à rouleaux spéciaux (64) et sont traités dans ceux-ci.

8. Procédé selon au moins l'une des revendications 1 à 7 précédentes, **caractérisé en ce que** les particules d'argile produites pendant ou après le broyage sont amenées à un éjecteur d'argile (24, 25) .

9. Procédé selon au moins l'une des revendications 1 à 8 précédentes, **caractérisé en ce que** les fractions de gruau et/ou les fractions de vapeurs (30), produites pendant le broyage, sont collectées et amenées aux moulins à rouleaux.

10. Procédé selon au moins l'une des revendications 1 à 9 précédentes, **caractérisé en ce que** les grains (12), après mouillage par le liquide et avant broyage, sont exposés à des micro-ondes.

11. Procédé selon au moins l'une des revendications 1 à 10 précédentes, **caractérisé en ce que** les produits moulus sont exposés à des micro-ondes.

12. Procédé selon au moins l'une des revendications 1 à 11 précédentes, **caractérisé en ce que**, après la deuxième paire de rouleaux (5) et/ou après une première autre paire de rouleaux (7, 36, 37, 38), les grains (12) sont broyés dans un broyeur découpeur (75, 76).

13. Procédé selon la revendication 12, **caractérisé en ce que** les grains sont broyés dans un broyeur découpeur (45, 76) avec une tête de découpage (77) et/ou une tête de micro-découpage (83).

14. Procédé selon au moins l'une des revendications 1 à 13 précédentes, **caractérisé en ce que** les grains sont broyés dans un moulin à rouleaux double ou un moulin à rouleaux multiple, le broyage étant effectué par au moins une paire de rouleaux appartenant au moulin à rouleaux.

15. Dispositif de mise en oeuvre au moins l'une des revendications 1 à 14 précédentes, comportant :
- une unité de mouillage (2) pour mouiller les grains (12) par un liquide,
- une première paire de rouleaux (4) installée en aval de l'unité de mouillage (2),
- au moins une autre paire de rouleaux (5) installée directement en aval de la première paire de rouleaux (4) pour broyer les grains (12), la paire de rouleaux (5) qui est installée directement en aval présentant des rouleaux (16, 17) cannelés, et
- au moins un tamis plan (8, 40) installé en aval,
**caractérisé en ce que**
- la première paire de rouleaux (4) est réalisée sous la forme de paires de rouleaux (10, 11) exerçant des efforts de compression et de cisaillement sur les grains (12), un premier rouleau (10) présentant une surface lisse ou à peu près lisse, et l'autre rouleau (11) présentant une surface cannelée, et
- au moins une autre paire de rouleaux (7, 36, 37, 38) et/ou au moins un broyeur découpeur (75, 76) étant installés en aval de la paire de rouleaux (5) aval.

16. Dispositif selon la revendication 15, **caractérisé en ce que** les rouleaux (10, 11) de la première paire de rouleaux (4) présentent une vitesse de rotation à peu près identique.

17. Dispositif selon la revendication 11, **caractérisé en ce que** les rouleaux (10, 11) de la première paire de rouleaux (4) présentent des vitesses de rotation différentes.

18. Dispositif selon l'une des revendications 15 à 17, **caractérisé en ce que** le deuxième rouleau (11) de la première paire de rouleaux (4) présente au moins neuf cannelures (15) par centimètre.

19. Dispositif selon l'une des revendications 15 à 18, **caractérisé en ce que** le deuxième rouleau (11) de la première paire de rouleaux (4) présente un vrillage de plus ou moins deux à quatre degrés.

20. Dispositif selon l'une des revendications 15 à 19, **caractérisé en ce qu'**une autre paire de rouleaux (6) est installée en aval de la deuxième paire de rouleaux (5) ou d'une paire de rouleaux subséquente, les rouleaux (32, 33) de cette autre paire de rouleaux (6, 36) étant lisses à peu près lisses ou rugueux.

21. Dispositif selon la revendication 20, **caractérisé en ce que** les rouleaux (32, 33) de l'autre paire de rouleaux (6, 36) présentent des vitesses de rotation identiques ou à peu près identiques.

22. Dispositif selon l'une des revendications 15 à 21, **caractérisé en ce que** la ou les autres paires de rouleaux (5, 36, 38) , disposées après la première paire de rouleaux, présentent des vitesses de rotation différentes.

23. Dispositif selon l'une des revendications 15 à 22, **caractérisé en ce que** la ou les paires de rouleaux (5) installées en aval de la première paire de rouleaux (4), présentent neuf à seize cannelures (18, 19) par centimètre.

24. Dispositif selon l'une des revendications 15 à 17, **caractérisé en ce que** les cannelures (18, 19) des rouleaux (16, 17) de la ou les paires de rouleaux (5) installées en aval de la première paire de rouleaux (4) présentent des cannelures dont les surfaces de cannelure sont arrondies et/ou des cannelures ayant respectivement un fond arrondi entre les cannelures.

25. Dispositif selon l'une des revendications 15 à 24, **caractérisé en ce que** la première paire de rouleaux (4) et la ou les paires de rouleaux (5) aval sont réalisées sous la forme de moulins à rouleaux multiple.

26. Dispositif selon l'une des revendications 15 à 25, **caractérisé en ce que** la première paire de rouleaux (4), la ou les paires de rouleaux (5) aval et la paire de rouleaux (6) avec les rouleaux (32, 33) qui présentent une surface lisse ou à peu près lisse, sont réalisées sous la forme de moulins à rouleaux multiples.

27. Dispositif selon l'une des revendications 15 à 26, **caractérisé en ce que** les rouleaux (16, 17; 34, 35) des paires de rouleaux (5, 7) réalisées avec une surface cannelée, sont disposés l'un par rapport à l'autre de manière que, lors de la rotation des rouleaux (16,17 ; 34,35), les dos (20) des cannelures (18) d'un premier rouleau (16) et les dos (20) des cannelures (19) de l'autre rouleau (17) soient disposés les uns vers les autres.

28. Dispositif selon l'une des revendications 15 à 27, **caractérisé en ce que** les rouleaux (10,11,17,32,33,34,35) présentent un diamètre compris entre 20 mm et 300 mm.

29. Dispositif selon l'une des revendications 15 à 28, **caractérisé en ce que** les rouleaux rapides ont des vitesses de rotation de 450 à 500 tours par minute.

30. Dispositif selon au moins l'une des revendications 15 à 29, **caractérisé en ce qu'**au moins l'une des dernières paires de rouleaux (38,39) présente deux rouleaux (41,42) portant des cannelures (43) ayant des surfaces en glace(44) usinées.

31. Dispositif selon la revendication 30, **caractérisé en ce que** les rouleaux (41,42) de la dernière paire de rouleaux (39) ont une surface lisse ou à peu près lisse.

32. Dispositif selon la revendication 30 ou 31, **caractérisé en ce que** les rouleaux (41,42) d'au moins l'une des dernières paires de rouleaux (48,29) présentent des vitesses de rotation différentes.

33. Dispositif selon au moins l'une des revendications 15 à 32, **caractérisé en ce que** le dispositif 1 présente avant l'unité de mouillage (2) une unité de nettoyage (49).

34. Dispositif selon la revendication 33, **caractérisé en ce que** l'unité de nettoyage (49) est réalisée sous la forme d'unité de nettoyage (49) travaillant avec un écoulement traversant d'air, et **en ce que** l'unité de nettoyage (49) présente des faces de travail (50,51,52) en tamis perforé, en tamis spéciaux et/ou en textile de fil métallique ayant des largeurs de maille différentes.

35. Dispositif selon la revendication 34, **caractérisé en ce que** les faces de travail (50,51,52) sont d'inclinaisons réglables indépendamment les unes des autres.

36. Dispositif selon au moins l'une des revendications 15 à 35, **caractérisé en ce que** l'unité de mouillage (2) présente un dispositif de secouage formé d'un tube disposé avec un axe à peu près vertical qui est relié à un moteur entraînant le tube en un mouvement de secouage.

37. Dispositif selon au moins l'une des revendications 15 à 36, **caractérisé en ce qu'**une cellule de repos (3) est installée en aval de l'unité de mouillage (2).

38. Dispositif selon au moins l'une des revendications 15 à 17, **caractérisé en ce qu'**un dispositif de contrôle de l'humidité de surface est installé en aval de l'unité de mouillage (2) ou de la cellule de repos (3).

39. Dispositif selon au moins l'une des revendications 15 à 38, **caractérisé en ce qu'**une unité de préparation spéciale (59 à 64) est installée en amont ou en aval de l'unité de mouillage (2).

40. Dispositif selon la revendication 39, **caractérisé en ce que** l'unité de préparation spéciale comprend une machine de stérilisation, une machine de pelage (59), une machine d'écorchage (63), une machine à polir à l'émeri (61), une machine de polissage (61), un éjecteur à impact (60), un appareil de tri (62), des broyeurs à deux meules superposés spéciaux, et/ou des moulins à rouleaux spéciaux (64).

41. Dispositif selon au moins l'une des revendications 15 à 40, **caractérisé en ce qu'**une ou plusieurs paires de rouleaux sont réalisées sous la forme de moulins à rouleaux (68)

42. Dispositif selon la revendication 41, **caractérisé en ce qu'**une ou plusieurs paires de rouleaux sont entraînées pendant le processus de mouture dans le moulin à rouleaux (68).

43. Dispositif selon la revendication 41 ou 42, **caractérisé en ce que** les moulins à rouleaux (68) présentent une sortie inférieure, la sortie étant configurée de manière que le produit moulu tombe en ligne droite.

44. Dispositif selon au moins l'une des revendications 41 à 43, **caractérisé en ce qu'**un dispositif de transport (65) est disposé sous le moulin à rouleaux (68).

45. Dispositif selon au moins l'une des revendications 41 à 44, **caractérisé en ce** les moulins à rouleaux (68) sont réalisés sous la forme de moulin à rouleaux à surveillance des vibrations ou à surveillance des décibels.

46. Dispositif selon au moins l'une des revendications 41 à 45, **caractérisé en ce qu'**un dispositif réglant la température des grains (12) est installé en amont ou en aval du dispositif de mouillage (2).

47. Dispositif selon au moins l'une des revendications 15 à 46, **caractérisé en ce qu'**un dispositif à micro-ondes est installé en aval de la cellule de repos et/ou de la ou les unités de préparation spéciale (59 à 64).

48. Dispositif selon au moins l'une des revendications 15 à 47, **caractérisé en ce qu'**un dispositif à micro-ondes est installé en aval du dernier moulin à rouleaux et/ou du dernier tamis plan.

49. Dispositif selon au moins l'une des revendications 15 à 48, **caractérisé en ce qu'**un broyeur découpeur (75,76), ayant une tête de découpage (77) et/ou une tête de micro-découpage (83), est installé en aval de la deuxième paire de rouleaux (5) et/ou des autres paires de rouleaux (6,7,36,37,38,39).
